# EUROPÄISCHE PATENTSCHRIFT

(11) **EP 3 358 104 B1**
(45) Veröffentlichungstag und Bekanntmachung des Hinweises auf die Patenterteilung: **02.03.2022**
(21) Anmeldenummer: 18154320.8
(22) Anmeldetag: 31.01.2018
(51) Int. Cl.: E04G 5/06, E04G 15/06, E04G 17/16, E04B 1/41, E04G 15/04

(54) **VERANKERUNGSDOSE FÜR DIE TEMPORÄRE BEFESTIGUNG EINER KONSOLE**
ANCHORING SOCKET FOR THE TEMPORARY FIXING OF A BRACKET
BOÎTIER D'ANCRAGE POUR LA FIXATION TEMPORAIRE D'UNE CONSOLE

(30) Priorität: 01.02.2017 CH 1192017
(43) Veröffentlichungstag der Anmeldung: 08.08.2018
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- EP-A1- 2 743 426
- DE-A1- 3 732 180
- DE-A1- 3 922 961
- JP-A- 2005 155 091
- US-A- 830 848

## Beschreibung

Gegenstand der Erfindung ist eine Verankerungsdose gemäss Oberbegriff des Patentanspruchs 1.

Verankerungsdosen werden in Wände aus Beton einbetoniert und dienen danach dazu, an der mit der Verankerungsdose versehenen Teilbaute ohne weitere Befestigungsmittel Konsolen für Gerüste oder zum Abstützen von Abschalplatten zu tragen. Da Gerüste und Abschalplatten grosse Masse aufweisen, müssen die Konsolen sehr gut in der Teilbaute verankert sein. Aus Sicherheitsgründen werden Ausführungen verlangt, die Lasten von mehreren Tonnen aufnehmen können. Eine bekannte Verankerungsdose für eine Kletterkonsole ist aus der CH 710 500 bekannt. Diese umfasst ein rechteckförmiges Gehäuse aus Kunststoff, das aus herstellungstechnischen Gründen auf der Rückseite durch einen aufgeschweissten Deckel verschlossen werden muss. Während des Betonierens muss auch die vordere Öffnung durch einen Einsteckdeckel verschlossen werden. Zum Einhängen des L- oder hakenförmigen Endes an der Konsole ist am Gehäuseteil im Anschluss an einen rechteckförmigen Einführbereich unten ein erweiterter Teil des Gehäuses ausgebildet. Um die Kräfte, die über den Haken auf das Gehäuse wirken aufnehmen zu können, ist im Übergang vom Einführbereich zum darunter liegenden erweiterten Bereich des Gehäuses ein Armierungseisen eingelegt, mit welchem die Zugkraft von der Konsole nach hinten in den Beton übertragen wird. Die mit flachen Seitenwänden ausgebildete Verankerungsdose ist nicht genügend verankert, wenn letztere nicht durch ein Armierungseisen zusätzlich im Beton gegen Ausreissen geschützt ist. Alternativ oder zusätzlich zum Armierungseisen kann auch unterhalb des Einführungsbereichs ein Armierungseisen gelegt werden, um die Auszugskräfte zu übernehmen.

Bei einer weiteren bekannten Verankerungsdose folgt auf den im Querschnitt rechteckförmigen Einführbereich hinten ein oberhalb und unterhalb des Einführbereichs sich erstreckender Raum. In einer solchen Verankerungsdose kann ein Haken mit T-förmigem Ende eingeführt werden. Allerdings ist dazu der Einführbereich horizontal liegend ausgerichtet und die Konsole muss zum Einführen in die Horizontale gebracht werden, was zum Beispiel bei aufgestecktem Abschalplattenhalter aufwendig ist.

Aus der DE 37 32 180 A1 ist eine Befestigungsvorrichtung für Betonkörper bekannt, welche einen rohrförmigen Körper mit einem Haltebereich umfasst sowie einen den rohrförmigen Körper gegenüber der Einführöffnung für einen Haken angeordneten Deckel, der die hintere Öffnung verschliesst. Bei dieser Vorrichtung ist die den Haken aufnehmende Dose nicht allein aus zwei im Wesentlichen symmetrischen Hälften zusammengesetzt.

Aus der US 830,848 ist eine Vorrichtung zum Halten von Drähten an Weidezaunpfählen bekannt. Die Vorrichtung umfasst zwei Schalenhälften, welche durch Laschen gegenseitig verbunden sind. Die Befestigungsmittel für die Weidedrähte sind V-förmig gebogene Federdrähte mit abgeknickten Enden, welche sich nach dem Einführen mit einer Zange in die Vorrichtung an deren Ende verkrallen. Solche Vorrichtungen widerstehen höchstens geringsten Kräften wie Weidedrähten. Eine Auszugskraft in der Grössenordnung von mehreren Tonnen ist ausgeschlossen.

In der EP 2 743 426 wird ein Sicherheitsanker offenbart, wie er beispielsweise für Sicherheitsleinen wie sie auf dem Bau oder an Booten eingesetzt werden, ausgebildet ist. Diesem Dokument ist kein Hinweis entnehmbar, dass die beiden Schalenhälften unlösbar miteinander verbunden sind, um hohe Kräfte in der Grössenordnung von Tonnen aufnehmen zu können.

Aus der DE 39 22 961 ist weiter ein Abstandshalter zum Halten von Schaltafeln in gegenseitigem Abstand offenbart. Diese Abstandhalter ist rohrförmige ausgebildet und umfasst im Rohr keine Mittel zum Einhängen einer Konsole oder anderer aufzugbelasteten Mittel. Die durch den zentralen Teil geführte Spannstange übt auf den zentralen Teil keine Kräfte aus.

Aus der JP 2005 155091 ist eine vor dem Betonieren einer Teilbaute einsetzbare Dose bekannt, welche einen dicht verschliessbaren Deckel aufweist. Der Deckel hat einzig die Aufgabe, die eine Kavität im Beton bildende Dose dicht zu verschliessen, um das Eindringen von Betonwasser zu verhindern. Der Deckel wird von der Dose gehalten und ist nicht dazu bestimmt, die Dose am Deckel während des Betonierens zu halten.

Eine Aufgabe der vorliegenden Erfindung besteht nun darin, eine Verankerungsdose zu schaffen, die bei gleichen oder sogar kleineren Abmessungen höhere Auszugskräfte aufnehmen kann und bei der die Konsole in vertikaler Stellung mit einem L- oder T-förmigen Haken sicher getragen wird.

Eine weitere Aufgabe der Erfindung ist die Schaffung einer Verankerungsdose, die kostengünstiger herstellbar ist und die bisherigen Auszugswerte auch ohne Armierungseisen als Rückhaltemittel erreicht bzw. überschreitet.

Eine weitere Aufgabe der Erfindung ist die Schaffung eines Einsteckdeckels zum Verschliessen der Verankerungsdose, welcher das Innere der Verankerungsdose sicher gegen den Zutritt von Betonwasser verschliesst.

Gelöst werden diese Aufgaben durch eine Verankerungsdose gemäss den Merkmalen des Patentanspruchs 1.

Durch die Fertigung der Verankerungsdose aus zwei miteinander verbundenen Schalenhälften aus Stahl, wird einerseits erreicht, dass nicht nachträglich eine Rückwand zum Verschliessen der Verankerungsdose befestigt werden muss und zum anderen die Ausgestaltung und Geometrie der Verankerungsdose per se höhere Auszugskräfte erlaubt. Eine aus Stahl hergestellte Verankerungsdose kann durch wenige Stanz- und Tiefziehschritte auf einem einzigen Folgewerkzeug ab Band in einer Stanzmaschine hergestellt werden, und zwar nicht nur ausgestanzt und umgeformt, sondern auch nach dem Wenden einer ersten Schalenhälfte wird die Verbindung durch Bördelung mit der zweiten Schalenhälfte im Folgewerkzeug erreicht. Alternativ, aber nicht erfindungsgemäß, kann die Verbindung der beiden Schalenhälften durch Schweissen, bei Kunststoffschalenhälften durch Ultraschallschweissen, bei Schalenhälften aus Stahl durch beliebige Schweissmethoden wie Punkt- oder Rollennahtschweissen erfolgen. Durch die Ausbildung eines ungleich langen Einführbereichs, nämlich ein längerer Bodenbereich gegenüber einem kürzeren Deckenbereich, wird eine sichere Verankerung der Konsole erreicht und insbesondere werden die Auszugskräfte an geeigneter optimaler Stelle aufgenommen und in das Gehäuse der Verankerungsdose eingeleitet. Die Auszugskräfte können durch Rippen oder Buckel von den Seitenwänden im Wesentlichen über die gesamte Höhe der Verankerungsdose in maximalem Abstand von der Oberfläche der Teilbaute in die Teilbaute abgeleitet und übernommen werden. Bei noch höheren Anforderungen bezüglich der Auszugkräfte kann an der flanschartigen Verlängerung an der Rückwand ein Stab durch eine Ausnehmung hindurchgeführt werden.

Wird die Verankerungsdose nicht erfindungsgemäß aus Kunststoff hergestellt, so können die zwei Schalenhälften durch ein Filmscharnier miteinander verbunden sein und durch Zusammenklappen der beiden Hälften und Verschweissen entlang der Ränder der Schalenhälften, die als Flansche ausgebildet sein können, wird ebenfalls eine Verankerungsdose gebildet, die äusserst hohe Auszugskräfte übernehmen kann.

Bei Verwendung der Verankerungsdose an Sichtmauerwerken kann die Stahlkante an der Öffnung der Verankerungsdose durch eine in diesem Bereich aufgespritzte Kunststoffschicht, einen aufgesteckten Kunststoffrahmen oder eine Verzinkung der Verankerungsdose gegen Rost geschützt werden. Die bei der beschriebenen Herstellungsart ohnehin wasserdichte Verankerungsdose kann durch den erfindungsgemässen Einsteckdeckel mit einer Labyrinthdichtung zuverlässig gegen Eintritt von Betonwasser geschützt werden.

Anhand eines illustrierten Ausführungsbeispiels wird die Erfindung näher erläutert. Es zeigen:
- Figur 1: eine Seitenansicht der Verankerungsdose,
- Figur 2: eine perspektivische Darstellung der Verankerungsdose von schräg hinten,
- Figur 3: eine Frontansicht der Verankerungsdose,
- Figur 4: einen Aufriss der Verankerungsdose,
- Figur 5: eine Rückansicht der Verankerungsdose,
- Figur 6: eine Seitenansicht der Verankerungsdose mit einem Verankerungsstab und
- Figur 7: eine perspektivische zapfenseitige Ansicht eines Einsteckdeckels für die Verankerungsdose.

In den Figuren 1 bis 6 ist das Gehäuse einer Verankerungsdose mit Bezugszeichen 1 bezeichnet. In den Figuren ist die Seitenwand 3 mit einer darin eingeprägten Rippe 5 und einem Buckel 7 sichtbar. Die Rippe 5 und der Buckel 7 sind nahe der Rückwand 31 ausgebildet, also so weit wie möglich von der Öffnung 21 der Verankerungsdose 1 und folglich von der Oberfläche der Teilbaute entfernt angeordnet. Eine weitere etwas feinere zweite Rippe 9 ist im Bereich der Öffnung 21 sichtbar. Die feine Rippe 9 dient der Verankerung der Verankerungsdose 1 in einem vorgefertigten Betonelement. Dadurch wird sichergestellt, dass die Verankerungsdose 1 sich nicht aus dem Betonelement lösen kann, bevor dieses weiterverarbeitet wird. Die Seitenwand 3 wird von einem Flansch 11 umgeben, welcher dazu dient, die aus zwei spiegelsymmetrischen Schalenhälften 13 und 15 bestehende Verankerungsdose 1 zusammenzuhalten. Auf der linken Seite ist der Flansch 11 breiter und von einer Ausnehmung 17 durchbrochen. Durch die Ausnehmung 11 kann, falls zur weiteren Erhöhung der Auszugskraft benötigt, ein Stab 19 zur zusätzlichen Verankerung geführt sein (Fig. 6).

In der Frontansicht der Verankerungsdose 1 gemäss Figur 3 ist die im Wesentlichen rechteckförmige Öffnung 21 ersichtlich. Weiter ist ersichtlich bei einer aus Stahl hergestellten Verankerungsdose 1, wie die beiden Schalenhälften durch einen Bördel 23 miteinander verbunden sind. Ein Einführbereich 25 weist eine im Wesentlichen parallel verlaufende Decken- (27) und Bodenwand (29) auf, die sich an die Öffnung 21 anschliessen. Die Bodenwand (29) ist länger als die Deckenwand (27). Die Deckenwand (27) führt vom geradlinig ausgebildeten Einführbereich (25) in einen erweiterten Gehäuseteil über. Der an den geraden Bereich anschliessende im Wesentlichen rechtwinklig dazu verlaufende erste Abschnitt 27' der Deckenwand 27 wird bogenförmig durch einen zweiten Abschnitt 27" weitergeführt. Auf der gegenüberliegenden Seite an der Bodenwand 29 folgt nach dem geradlinigen Abschnitt 29' ein rechteckig oder spitzwinklig dazu liegender zweiter Wandabschnitt 29". Auch dieser geht über in einen bogenförmigen und anschliessend etwa geradlinigen dritten Wandabschnitt 29‴, der in einem spitzen Winkel zum gegenüber liegenden Wandabschnitt 27" liegt. Diese beiden Wandabschnitte 27ʺ und 29‴ werden durch die Rückwand 31 miteinander verbunden.

In der Figur 7 ist ein Einsteckdeckel 33 in Perspektive von hinten dargestellt. Mit Bezugszeichen 35 ist eine Deckplatte mit konischem Rand 37 ersichtlich, welcher Rand 37 nach dem Einbetonieren des Einsteckdeckels 33 in einer Teilbaute dazu dient, den Einsteckdeckel 33 leicht aus der Wand lösen zu können. Der einen rechteckförmigen Querschnitt aufweisende Zapfen 39 ist auf der Rückseite der Deckplatte 35 angeformt. Beabstandet zur Oberfläche des Zapfens 39 ist auf der Deckplatte 35 ein umlaufender Steg 41 angeformt, der in einem Abstand zur Oberfläche des Zapfens 39 diesen umgibt und eine Labyrinthdichtung bildet, wenn der Zapfen 39 über dem Rand der Öffnung 21 an der Verankerungsdose 1 vollständig eingeschoben ist. Zwischen dem Steg 41 und der Oberfläche des Zapfens 39 wird die Vorderkante im Bereich der Öffnung 21 der Verankerungsdose 1 aufgenommen.

## Patentansprüche

1. Verankerungsdose (1) für die temporäre Befestigung einer Konsole für Gerüst- und Abschalungsplatten an einer Teilbaute, umfassend ein Gehäuse mit einer mit einem Deckel (33) temporär verschliessbaren Öffnung (21), einem an die Öffnung (21) anschliessenden Einführbereich (25) für einen Haken an der Konsole und einem hinter dem Einführbereich (25) liegenden Aufnahmebereich des Hakens in eingehängter Position, wobei das Gehäuse zwei Seitenwände (3), eine die Seitenwände (3) oben verbindende Deckenwand (27) und unten eine zum Einführbereich (25) abgesenkte Bodenwand (29) und eine Rückwand (31) umfasst,
**dadurch gekennzeichnet, dass**
das Gehäuse aus zwei Schalenhälften (13,15) besteht, welche Schalenhälften (13,15) je eine Seitenwand (3), die Deckenwand (27), die Bodenwand (29) und die Rückwand (31) umfassen, wobei die Schalenhälften (13,15) aus Stahl bestehen sowie durch einen Stanz- und Umformvorgang in einem einzigen oder in mehr als einem Folgewerkzeug erzeugt sind und die Schalenhälften (13,15) entlang der Bodenwand (29), der Rückwand (31) und der Deckenwand (35) durch Bördelung flanschartig gestalteter Kantenbereiche (11) im Folgewerkzeug miteinander verbunden sind.

2. Verankerungsdose nach Anspruch 1, **dadurch gekennzeichnet, dass** der Einführbereich (25) je parallel verlaufende Boden-, Seiten- sowie Deckenwandbereiche aufweist und dass im Einführbereich (25) die Länge des Bodenbereichs kürzer ist als diejenige des Deckenbereichs.

3. Verankerungsdose nach einem der Ansprüche 1 oder 2, **dadurch gekennzeichnet, dass** oben im Anschluss an den Einführbereich (25) ein nach oben erweiterter oberer Rückhalteraum mit einem im Wesentlichen rechtwinklig zur Deckenwand (27) verlaufenden ersten Wandabschnitt (27') ausgebildet ist und dass unten im Anschluss an den Einführbereich (25) ein nach unten erweiterter unterer Rückhalteraum mit einem im Wesentlichen rechtbis spitzwinklig zur Bodenwand (29) verlaufenden zweiten Wandabschnitt (29') ausgebildet ist.

4. Verankerungsdose nach Anspruch 3, **dadurch gekennzeichnet, dass** an dem ersten und dem zweiten Wandabschnitt (27',29') in spitzem Winkel verlaufende dritte und vierte Wandabschnitte anschliessen, die durch einen fünften Wandabschnitt miteinander verbunden sind.

5. Verankerungsdose nach Anspruch 4, **dadurch gekennzeichnet, dass** ausserhalb des vierten Wandabschnitts in einer flanschartigen Erweiterung der Schalenhälften (13,15) eine Ausnehmung (17) zur Aufnahme eines Stabs (19) ausgebildet ist.

6. Verankerungsdose nach einem der Ansprüche 1 bis 5, **dadurch gekennzeichnet, dass** an den Seitenwänden (3) nach aussen gerichtete Rippen (9) und/oder Buckel (7) ausgebildet sind.

7. Verankerungsdose nach Anspruch 6, **dadurch gekennzeichnet, dass** die Rippen (9) und/oder die Buckel (7) überwiegend im von der Öffnung am weitesten entfernten hinteren Bereich der Verankerungsdose (1) ausgebildet sind.

8. Verankerungsdose nach einem der Ansprüche 1 bis 7, **dadurch gekennzeichnet, dass** eine Kante an der Öffnung (21) mit einem Lack beschichtet ist oder einen aufgespritzten Kunststoffüberzug umfasst oder dass die Verankerungsdose durch eine Verzinkung geschützt ist.

9. Verankerungsdose nach einem der Ansprüche 1 bis 8, **dadurch gekennzeichnet, dass** sie einen Einsteckdeckel (33) mit einer Deckplatte(35) und einem Zapfen (39) zum temporären Verschliessen der Öffnung (21) des Gehäuses der Verankerungsdose (1) umfasst, wobei der Einsteckdeckel (33) an der Rückseite der Deckplatte (35) ausserhalb des in das Gehäuse einzudringen bestimmten Zapfens (39) in einem Abstand einen umlaufenden Steg (41) aufweist, welcher den Gehäuserand an der Öffnung (21) bei auf dem Gehäuse aufgestecktem Einsteckdeckel (33) umfasst.

## Claims

1. An anchoring socket (1) for the temporary fixing of a bracket for scaffolding and shuttering boards on a partial structure, comprising a housing with an opening (21) temporarily closable with a lid (33), an insertion region (25) adjoining the opening (21) for a hook on the bracket, and a receiving region of the hook in a hung-in position, said receiving region being located behind the insertion region (25),
wherein the housing comprises two side walls (3), a ceiling wall (27) connecting the side walls (3) at the top and, at the bottom, a bottom wall (29) lowered towards the insertion region (25), and a back wall (31),
**characterized in that**
the housing consists of two case halves (13, 15), said case halves (13, 15) each comprising one side wall (3), the ceiling wall (27), the bottom wall (29), and the back wall (31), wherein the case halves (13, 15) consist of steel and are manufactured by a punching and forming process in a single or in more than one progressive tool and the case halves (13, 15) are connected to each other along the bottom wall (29), the back wall (31), and the ceiling wall (35) by the crimping of flange-like edge regions (11) in the progressive tool.

2. The anchoring socket according to Claim 1, **characterized in that** the insertion region (25) has bottom, side, and ceiling wall regions each running in parallel and **in that**, in the insertion region (25), the length of the bottom region is shorter than that of the ceiling region.

3. The anchoring socket according to any one of Claims 1 or 2, **characterized in that**, at the top, adjoining the insertion region (25), an upper containment chamber extended upwards is formed with a first wall portion (27') running at a substantially right angle to the ceiling wall (27) and **in that**, at the bottom, adjoining the insertion region (25), a lower containment chamber extended downwards is formed with a second wall portion (29') running at a substantially right to acute angle to the bottom wall (29).

4. The anchoring socket according to Claim 3, **characterized in that** third and fourth wall portions adjoin the first and the second wall portions (27', 29') said third and fourth wall portions running at an acute angle and being connected to each other by a fifth wall portion.

5. The anchoring socket according to Claim 4, **characterized in that** a recess (17) for receiving a rod (19) is formed outside of the fourth wall portion in a flange-like extension of the case halves (13, 15).

6. The anchoring socket according to any one of Claims 1 to 5, **characterized in that** outwardly oriented ribs (9) and/or bumps (7) are formed at the side walls (3).

7. The anchoring socket according to Claim 6, **characterized in that** the ribs (9) and/or the bumps (7) are mostly formed in the rear region of the anchoring socket (1) furthest from the opening.

8. The anchoring socket according to any one of Claims 1 to 7, **characterized in that** an edge at the opening (21) is coated with a lacquer or comprises a sprayed-on plastics covering or **in that** the anchoring socket is protected by galvanization.

9. The anchoring socket according to any one of Claims 1 to 8, **characterized in that** it comprises a plug-in lid (33) with a cover plate (35) and a pin (39) for temporarily closing the opening (21) of the housing of the anchoring socket (1), wherein the plug-in lid (33) has a circumferential ridge (41) at a distance at the back side of the cover plate (35) outside the pin (39) intended to enter into the housing, said ridge comprising the housing rim at the opening (21) when the plug-in lid (33) is placed onto the housing.

## Revendications

1. Boîtier d'ancrage (1) pour la fixation temporaire d'une console pour des planches d'échafaudage et de coffrage sur une construction partielle, comprenant un carter avec une ouverture (21) pouvant être fermée temporairement avec un couvercle (33), une zone d'introduction (25) adjacente à l'ouverture (21) pour un crochet sur la console et une zone d'accueil du crochet en position suspendue située derrière la zone d'introduction (25).
le carter comprenant deux parois latérales (3), une paroi supérieure (27) reliant les parois latérale (3) en haut et un fond (29) abaissé vers la zone d'introduction (25) en bas et une paroi arrière (31),
**caractérisé en ce que**
le carter se compose de deux moitiés de coques (13, 15), lesquelles moitiés de coques (13, 15) comprennent chacune une paroi latérale (3), la paroi supérieure (27), le fond (29) et la paroi arrière (31), les moitiés de coques (13, 15) se composant d'acier et étant produites dans un seul ou dans plus d'un outil progressif par un procédé d'estampage et de formage et les moitiés de coques (13, 15) étant reliées entre elles dans l'outil progressif par le bordage de zones de bord (11) conçues en forme de bride, le long du fond (29), de la paroi arrière (31) et de la paroi supérieure (35).

2. Boîtier d'ancrage selon la revendication 1, **caractérisé en ce que** la zone d'introduction (25) présente des zones de fond, de parois latérales et de paroi arrière, s'étendant respectivement de façon parallèle et **en ce que** la longueur de la zone de fond est inférieure à celle de la zone de paroi supérieure, dans la zone d'introduction (25).

3. Boîtier d'ancrage selon l'une des revendications 1 ou 2, **caractérisé en ce qu'**un espace de retenue supérieur élargi vers le haut est formé en haut de façon adjacente à la zone d'introduction (25), avec une première section de paroi (27') s'étendant de façon essentiellement perpendiculaire à la paroi supérieure (27) et **en ce qu'**un espace de retenue inférieur élargi vers le bas est formé en bas de façon adjacente à la zone d'introduction (25), avec une deuxième section de paroi (29') s'étendant de façon essentiellement perpendiculaire à essentiellement avec un angle aigu par rapport au fond (29).

4. Boîtier d'ancrage selon la revendication 3, **caractérisé en ce que** des troisième et quatrième sections de parois s'étendant avec un angle aigu, lesquelles sont reliées entre elles par une cinquième section de paroi sont adjacentes à la première et à la deuxième sections de parois (27', 29').

5. Boîtier d'ancrage selon la revendication 4, **caractérisé en ce qu'**un évidement (17) est formé pour l'accueil d'une tige (19) dans une extension en forme de bride des moitiés de coques (13, 15), en dehors de la quatrième section de paroi.

6. Boîtier d'ancrage selon l'une des revendications 1 à 5, **caractérisé en ce que** des nervures (9) et/ou des bosses (7) orientées vers l'extérieur sont formées sur les parois latérales (3).

7. Boîtier d'ancrage selon la revendication 6, **caractérisé en ce que** les nervures (9) et/ou les bosses (7) sont formées principalement dans la zone arrière du boîtier d'ancrage (1) la plus éloignée de l'ouverture.

8. Boîtier d'ancrage selon l'une des revendications 1 à 7, **caractérisé en ce qu'**un bord sur l'ouverture (21) est revêtu d'une peinture ou comprend un revêtement de plastique projeté ou **en ce que** le boîtier d'ancrage est protégé par une galvanisation.

9. Boîtier d'ancrage selon l'une des revendications 1 à 8, **caractérisé en ce qu'**il comprend un couvercle à emboîtement (33) avec une plaque de couverture (35) et un tenon (39) pour la fermeture temporaire de l'ouverture (21) du carter du boîtier d'ancrage (1), le couvercle à emboîtement (33) présentant, à une distance, une côte (41) sur la circonférence sur le côté arrière de la plaque de couverture (35) hors du tenon (39) devant être enfoncé dans le carter, laquelle côte comprend le bord de carter sur l'ouverture (21) avec couvercle à emboîtement (33) monté sur le carter.
